# EUROPÄISCHE PATENTANMELDUNG

(11) **EP 2 422 671 A2**
(43) Veröffentlichungstag der Anmeldung: **29.02.2012**
(21) Anmeldenummer: 11006332.8
(22) Anmeldetag: 02.08.2011
(51) Int. Cl.: A47L 5/36, A47L 7/00, A47L 5/22

(54) **Nass- und Trocken-Bodenstaubsauger**

(30) Priorität: 24.08.2010 DE 102010035335
(71) Anmelder: Robert Thomas Metall- und Elektrowerke GmbH & Co. KG, 57290 Neunkirchen (DE)
(72) Erfinder: Thomas, Paul Gerhard, 57290 Neunkirchen (DE)
(74) Vertreter: Grosse, Wolf-Dietrich Rüdiger

(57) **Zusammenfassung**

Ein Bodenreinigungsgerät (1) mit einem Gehäuse (2), einer im Gehäuse (2) angeordneten Saugeinheit (5) und einem vom Gehäuse (2) umschlossenen Saugraum (4), der mittels eines Gehäusedeckels (3) verschließbar ist, soll so weitergebildet werden, dass es sowohl zum Nass- als auch zum Trockensaugen geeignet ist, und dass ein Staubbehälter (8) z. B. in der Zeit, in der das Bodenreinigungsgerät (1) zum Nasssaugen verwendet wird, eine Kontaminierung der Umwelt und insbesondere eine Geruchsbelästigung ausschließt, sowie ein einfaches, die Umwelt und den Nutzer möglichst nicht belastendes Entleeren des Staubbehälters (8) ermöglicht. Dazu wird im Saugraum (4) der formstabile, nur eine Kammer bildende, eine Eingangsöffnung (9) für den angesaugten Staub und mindestens eine Ausgangsöffnung (10) aufweisende Staubbehälter (8) mit einem im Staubbehälter (8) angeordneten Filterbeutel (17) positioniert, wobei der Staubbehälter (8) nach Öffnen des Gehäusedeckels (3) aus dem Saugraum (4) entnehmbar und gegen einen Behälter zur Aufnahme von Schmutzwasser austauschbar ist.

## Beschreibung

### Bodenpflegegerät

Die Erfindung betrifft ein Bodenpflegegerät mit einem Gehäuse, einer im Gehäuse angeordneten Saugeinheit und einen vom Gehäuse umschlossenen Saugraum, der mittels eines Gehäusedeckels verschließbar ist sowie einen in den Saugraum einsetzbaren Staubbehälter.

Es sind Nass- und Trockenbodenpflegegeräte bekannt, die mit einem Schmutzwasserbehälter mit Schwappschutz ausgestattet sind. Dieser Behälter kann einerseits Wasser aufnehmen und andererseits als Wasserbehälter dienen, der die Schmutzpartikel zurückhält. Der Einsatz von Filtertüten ist hier nicht möglich.

Weiterhin sind Staubsauger bekannt, die mit Filtertüten arbeiten. Würde hier Wasser aufgesaugt, würden die Filtertüten zerstört. Oft nimmt dabei der Staubsauger, d. h. die Saugeinheit ebenfalls Schaden durch aufgenommenes Wasser.

Durch die WO 00/35331 ist ein Staubsauger mit einem entnehmbaren Staubbehälter bekannt geworden. Der Staubbehälter mit eingesetztem Filterbeutel ist zwar leicht aus dem Staubsauger entnehmbar, aber schon beim Entsorgen des Staubbeutels können z. B. beim Transport des Staubbehälters zu einer Mülltonne Staubpartikel in die Umgebung gelangen. Ein Umbau des Staubsaugers zum Nasssaugen ist ebenso wenig möglich wie ein längeres Aufbewahren eines teilweise gefüllten Staubbehälters außerhalb des Staubsaugers, ohne Gefahr zu laufen, dass bereits aufgenommener Staub wieder emittiert wird.

Die DE 102 48 087 A1 offenbart ein gattungsgemäßes Bodenpflegegerät, bei dem in den Staubraum entweder eine Filtertüte oder aber ein Staubbehälter einsetzbar ist. Der kompliziert aufgebaute Staubbehälter weist mehrere Kammern auf. In einer dieser Kammern kann als Staubabscheider ein Fliehkraftabscheider oder aber ein Filtersieb oder Filterbeutel angeordnet werden. Auch hier ist ein Umbau des Staubsaugers zum Nasssaugen nicht möglich.

Die DE 692 16 716 T2 offenbart ein Nass- und Trockenbodenpflegegeräte, bei dem in den Behälter zur Aufnahme von Schmutzwasser ein offenes Tragegestell für eine Filtertüte einsetzbar ist. Ein Umbau des Staubsaugers zum Nasssaugen erfolgt durch Entnehmen des die Filtertüte tragenden Tragegestells aus dem Schmutzwasserbehälter. Ein längeres Aufbewahren eines teilweise gefüllten Staubbehälters außerhalb des Staubsaugers, ohne Gefahr zu laufen, dass bereits aufgenommener Staub wieder emittiert wird und es zu keinen Geruchsbelästigungen kommt, ist nicht möglich.

Der Erfindung liegt die Aufgabe zugrunde, ein Bodenpflegegerät so weiterzubilden, dass es sowohl zum Nass- als auch zum Trockensaugen geeignet ist und dass der Staubbehälter z. B. in der Zeit, in der das Bodenpflegegerät zum Nasssaugen verwendet wird, eine Kontaminierung der Umwelt und insbesondere eine Geruchsbelästigung ausschließt sowie ein einfaches, die Umwelt und den Nutzer möglichst nicht belastendes Entleeren des Staubbehälters ermöglicht.

Diese Aufgabe wird einerseits dadurch gelöst, dass im Saugraum ein formstabiler, lediglich eine Kammer bildender, eine Eingangsöffnung für den angesaugten Staub und eine Ausgangsöffnung aufweisender Staubbehälter mit einem im Staubbehälter angeordneten Filterbeutel positionierbar ist, und dass der Staubbehälter nach Öffnen des Gehäuses aus dem Saugraum entnehmbar und gegen einen Schmutzwasserbehälter, ggf. mit Schwappschutz, für die Aufnahme von Flüssigkeiten austauschbar ist.

Damit besteht die Möglichkeit, auf einfache Weise ein zum Trockensaugen geeignetes Bodenpflegegerät in einen Nasssauger bzw. Sauger mit Wasserfilter umzubauen. Der formstabile Staubbehälter gewährleistet, dass der Filterbeutel geschützt ist, und dass aus dem Filterbeutel kein Staub gepresst werden kann.

Bemerkenswert ist, dass der Staubbehälter aus einer zweiteiligen Box besteht, dass die beiden Teile der Box über mindestens ein Scharnier miteinander zusammenklappbar verbunden sind, dass die zusammengeklappten Teile der Box über mindestens eine Verschlussvorrichtung lösbar miteinander verbunden sind. Au-βerdem hat es sich bewährt, dass die Box einen Traggriff aufweist, dass der Traggriff im Bereich der Verschlussvorrichtung angeordnet ist und dass die Verschlussvorrichtung vom Traggriff aus erreichbar und bedienbar ist.

Damit lässt sich die Box leicht aus dem Bodenpflegegerät entnehmen und zu einer den Staub letztendlich aufnehmenden Mülltonne transportieren. Erst im Bereich der Mülltonne wird die Box durch Betätigung der Verschlussvorrichtung geöffnet, so dass der in der Box befindliche Filterbeutel in die Mülltonne entsorgt werden kann.

Eine zweckmäßige Ausgestaltung ergibt sich, wenn die Verschlussvorrichtung im Traggriff integriert ist. Damit dient der Traggriff nicht nur zum Transport der Box sondern auch zum Öffnen der Box beim Entsorgungsvorgang der Filterbeutel, so dass durch eine Einhandbedienung die zweite Hand zum Öffnen bzw. Schließen der den Staub letztendlich aufnehmenden Mülltonne frei ist.

Bemerkenswert ist, dass vor der mindestens einen Ausgangsöffnung mindestens ein Filter angeordnet ist. Dieser Filter sorgt dafür, dass auch beim Transport und/oder der Aufbewahrung der Box außerhalb des Bodenpflegegerätes die Umwelt noch weniger belastet wird.

Handelt es sich bei dem Filter um einen Aktivkohlefilter, so werden auch Gerüche weitestgehend ausgeschaltet. Die Box kann z. B., auch wenn die in ihr befindliche Filtertüte noch nicht gänzlich gefüllt ist, aus dem Bodenpflegegerät entnommen und außerhalb des Bodenpflegegerätes gelagert werden, ohne dass es zur Geruchsbelästigung kommt. In dieser Zeit kann das Bodenpflegegerät z. B. zum Nassreinigen bzw. zum Sprühextraktionsreinigung mit einem Schmutzwasserbehälter betrieben werden.

Vorzugsweise ist der Box ein Verschluss zum wahlweisen Verschließen der Eingangsöffnung zugeordnet. Damit lässt sich die Box durch den Verschluss sowie den Aktivkohlefilter nahezu hermetisch abschließen.

Besonders vorteilhaft ist es, wenn der Verschluss die Eingangsöffnung automatisch verschließt. Die Schließfunktion kann beispielsweise federbeaufschlagt durch das Öffnen des Gehäusedeckels oder aber durch das Herausnehmen des Staubbehälters aus dem Saugraum bewirkt werden.

Es hat sich bewährt, dass im Inneren der Box im Bereich der Eingangsöffnung eine Halte- und Führungsschiene zur Aufnahme einer an dem Filterbeutel angeordneten Lasche vorgesehen ist und dass die in der Lasche vorgesehene Öffnung des Filterbeutels über die Führungsschiene vor der Eingangsöffnung positionierbar ist. Damit ist sichergestellt, dass bei im Bodenpflegegerät eingesetzter Box und bei verschossenem Gehäusedeckel der Saugschlauch durch die Eingangsöffnung der Box direkt im Filterbeutel endet, so dass der eingesaugte Staub auch tatsächlich sicher in dem in der Filterbox untergebrachten Filterbeutel landet.

Die Erfindung wird anhand einer Zeichnung näher erläutert. Dabei zeigt
- Figur 1: ein Bodenpflegegerät mit eingesetztem Staubbehälter und
- Figur 2: den Staubbehälter in aus dem Bodenpflegegerät entnommener, geöffneter Darstellung.

Figur 1 zeigt ein Bodenpflegegerät 1 mit einem Gehäuse 2 sowie einem Gehäusedeckel 3. Im Gehäuse 2 ist ein Saugraum 4 vorgesehen. Weiterhin beinhaltet das Gehäuse 2 eine Saugeinheit 5, deren Ansaugstutzen 6 in der Wandung des Saugraums 4 endet und dessen Abluftstutzen 7 nach außen geführt ist. Im Saugraum 4 ist der Staubbehälter in Form einer Box 8 angeordnet. Die Box 8 weist eine Eingangsöffnung 9 sowie eine Ausgangsöffnung 10 auf und besitzt einen Traggriff 11 sowie eine Verschlussvorrichtung 12.

Figur 2 zeigt die Box 8 im geöffneten Zustand. Die Box besteht aus einem ersten Teil 13 und einem zweiten Teil 14, die über ein Scharnier 15 (s. Fig.1) klappbar miteinander verbunden sind. Am ersten Teil 13 der Box 8 ist der Tragegriff 11 ebenso zu erkennen wie die Eingangsöffnung 9. Weiterhin ist ein Teil 12' der Verschlussvorrichtung 12 ebenfalls am ersten Teil 13 der Box 8 angeordnet.

Der zweite Teil 14 der Box 8 weist Ausgangsöffnungen 10 auf. Vor den Ausgangsöffnungen 10 ist ein Aktivkohlefilter 16 auswechselbar angeordnet. Der Filterbeutel 17, z. B. ein Hepafilterbeutel, weist eine Lasche 18 auf, die in einer gestrichelt dargestellten Halte- und Führungsschiene 19, 19' im Inneren des ersten Teils 13 der Box 8 derart geführt ist, dass die Öffnung 20 des Filterbeutels 17 unterhalb der Eingangsöffnung 9 im ersten Teil 13 der Box 8 positioniert werden kann. Dabei sind die Führungsschienen 19, 19' so ausgelegt, dass eine zumindest teilweise gefüllte Filtertüte 17 durch Eigengewicht beim Auskippen der Box 8 aus der Führung 19 heraus z. B. in eine Mülltonne gleitet.

Am ersten Teil 13 der Box 8 ist weiterhin ein Verschluss 21 vorgesehen, der rastend auf die Eingangsöffnung 9 zum Verschließen derselben positioniert werden kann. Der Verschluss 21 ist beispielsweise über Scharniere 22 unverlierbar mit dem ersten Teil 13 der Box 8 verbunden.

Nach Öffnung des Gehäusedeckels 3 kann die Box 8 über den Tragegriff 11 aus dem Saugraum 4 entnommen werden. Nunmehr kann der Verschluss 21 auf die Eingangsöffnung 9 gedrückt werden, so dass die Box 8 hermetisch abgeschlossen ist.

Soll die Box 8 nunmehr geleert werden, kann mit der gleichen Hand, welche die Box 8 am Traggriff 11 trägt, die Verschlussöffnung 12 (Einhandbedienung) geöffnet werden. Wird die Box 8 nunmehr schräg gestellt, kann die Filtertüte 17 aus der Führungsschiene 19 heraus gleiten und z. B. in eine Mülltonne entsorgt werden.

Selbstverständlich kann die hermetisch abgeriegelte Box 8 auch z. B. in einer Besenkammer abgestellt werden. Durch die Aktivkohlefilter 16 und den Verschluss 21 wird die Umwelt weder durch Staubpartikel noch durch Gerüche belastet. Das Bodenpflegegerät 1 kann nunmehr mit einem nicht dargestellten Wasserauffangbehälter betrieben werden und die Box 8 zu einem späteren Zeitpunkt wieder in das Bodenpflegegerät eingesetzt werden oder die Entsorgung des Filterbeutels 17 kann zu einem späteren Zeitpunkt erfolgen, ohne dass in der Zwischenzeit die Umwelt belastet wird.

Bezugszeichenübersicht
- 1: Bodenpflegegerät
- 2: Gehäuse
- 3: Gehäusedeckel
- 4: Saugraum
- 5: Saugeinheit
- 6: Ansaugstutzen
- 7: Abluftstutzen
- 8: Box
- 9: Eingangsöffnung
- 10: Ausgangsöffnung
- 11: Tragegriff
- 12: Verschlussvorrichtung
- 13: erster Teil
- 14: zweiter Teil
- 15: Scharnier
- 16: Aktivkohlefilter
- 17: Filterbeutel
- 18: Lasche
- 19: Führungsschiene
- 20: Öffnung
- 21: Verschluss
- 22: Scharniere

## Patentansprüche

1. Bodenpflegegerät (1) mit einem Gehäuse (2), einer im Gehäuse (2) angeordneten Saugeinheit (5) und einem vom Gehäuse umschlossenen Saugraum (4), der mittels eines Gehäusedeckels (3) verschließbar ist, **dadurch gekennzeichnet,**
**dass** im Saugraum (4) ein formstabiler, nur eine Kammer bildender, eine Eingangsöffnung (9) für den angesaugten Staub und mindestens eine Ausgangsöffnung (10) aufweisender Staubbehälter mit einem im Staubbehälter angeordneten Filterbeutel (17) positioniert ist,
**dass** der Staubbehälter nach Öffnen des Gehäusedeckels (3) aus dem Saugraum (4) entnehmbar ist und
**dass** der Staubbehälter gegen einen Behälter zur Aufnahme von Schmutzwasser austauschbar ist.

2. Bodenpflegegerät (1) nach Anspruch 1,
**dadurch gekennzeichnet,**
**dass** der Staubbehälter formschlüssig im Saugraum (4) eingepasst ist.

3. Bodenpflegegerät (1) nach Anspruch 1 oder 2,
**dadurch gekennzeichnet,**
**dass** der Staubbehälter aus einer zweiteiligen formstabilen Box (8) zur Aufnahme des Filterbeutels (17) besteht, dass die beiden Teile (13, 14) der Box (8) über mindestens ein Scharnier (15) miteinander zusammenklappbar verbunden sind, und
**dass** die zusammengeklappten Teile (13, 14) der Box (8) über mindestens eine Verschlussvorrichtung (12) reversibel miteinander verbindbar sind.

4. Bodenpflegegerät (1) nach Anspruch 3,
**dadurch gekennzeichnet,**
**dass** die Box (8) einen Tragegriff (11) aufweist, dass der Tragegriff (11) im Bereich der Verschlussvorrichtung (12) angeordnet ist und dass die Verschlussvorrichtung (12) vom Traggriff (11) aus erreichbar und bedienbar ist.

5. Bodenpflegegerät (1) nach Anspruch 4,
**dadurch gekennzeichnet,**
**dass** die Verschlussvorrichtung (12) im Traggriff (11) integriert ist.

6. Bodenpflegegerät (1) nach einem der Ansprüche 1 bis 5,
**dadurch gekennzeichnet,**
**dass** im Bereich der mindestens einen Ausgangsöffnung (10) mindestens ein Filter angeordnet ist.

7. Bodenpflegegerät (1) nach Anspruch 6,
**dadurch gekennzeichnet,**
**dass** es sich bei dem Filter um einen Aktivkohlefilter (16) handelt.

8. Bodenpflegegerät (1) nach einem der Ansprüche 3 bis 7,
**dadurch gekennzeichnet,**
**dass** der Box (8) ein Verschluss (21) zum wahlweisen Verschließen der Eingangsöffnung (9) zugeordnet ist.

9. Bodenpflegegerät (1) nach Anspruch 8,
**dadurch gekennzeichnet,**
**dass** der Verschluss (21) die Eingangsöffnung (9) automatisch verschließt.

10. Bodenpflegegerät (1) nach einem der Ansprüche 3 bis 9,
**dadurch gekennzeichnet,**
**dass** im Inneren der Box (8) im Bereich der Eingangsöffnung (9) eine Halte-und Führungsschiene (19) zur Aufnahme einer an dem Filterbeutel (17) angeordneten Lasche (18) vorgesehen ist, und dass die in der Lasche (18) vorgesehene Öffnung (20) des Filterbeutels (17) über die Führungsschiene (19) in Wirkrichtung hinter der Eingangsöffnung (9) positionierbar ist.
